# EUROPÄISCHE PATENTSCHRIFT

(11) **EP 0 230 521 B1**
(45) Veröffentlichungstag und Bekanntmachung des Hinweises auf die Patenterteilung: **13.05.1992**
(21) Anmeldenummer: 86114448.3
(22) Anmeldetag: 18.10.1986
(51) Int. Cl.: F41G 1/40

(54) **Vorrichtung zum lösbaren Einsetzen von Sichtgeräten in einem Lukendeckel**
Device for the removable installation of viewing devices in a manhole cover
Dispositif pour installer de façon amovible un périscope dans un couvercle de tourelle étanche

(30) Priorität: 28.01.1986 DE 3602406
(43) Veröffentlichungstag der Anmeldung: 05.08.1987
(73) Patentinhaber: Dr.Ing.h.c. F. Porsche Aktiengesellschaft, 70435 Stuttgart (DE)
(72) Erfinder: Hüsch, Thomas, D-7015 Münchingen (DE); Küsters, Peter, Dipl.-Ing. (FH), D-7143 Vaihingen/Enz (DE)

(56) Entgegenhaltungen:
- DE-A- 2 919 039

## Beschreibung

Die Erfindung bezieht sich auf eine Vorrichtung zum lösbaren Einsetzen von Sichtgeräten in einem Lukendeckel nach dem Oberbegriff des Anspruchs 1.

Aus der DE-PS 29 19 039 ist eine Vorrichtung zum lösbaren Festsetzen von Sichtgeräten im Aufbau eines gepanzerten Fahrzeugs bekannt. Das Sichtgerät wird über eine Spanneinrichtung, welche mittels einer Handhabe vom Benutzer betätigt wird, festgesetzt bzw. wieder freigegeben. Ein derartig angeordnetes Sichgerät ist von außen her ungeschützt gegen Fremdeinflüsse am Aufbau gehalten und somit der Gefahr einer Beschädigung ausgesetzt.

Augabe der Erfindung ist es, eine Vorrichtung für ein Sichtgerät zu schaffen, die das Sichtgerät vor Beschädigungen von außen schützt und gleichzeitig ein lösbares Festsetzen bewirkt.

Dieses Aufgabe wird erfindungsgemäß durch die kennzeichnenden Merkmale des Anspruchs 1 gelöst. Weitere vorteilhafte Ausbildungen der Erfindung beinhalten die Unteransprüche.

Die mit der Erfindung hauptsächlich erzielten Vorteile bestehen darin, daß die Elemente zum Festsetzen des Sichtgeräts baulich einfach ausgebildet und verdeckt in der Abdeckhaube angeordnet sind und über Stellelemente an der Haube neben dem Verstellen und Halten in einer Schutzposition auch ein Festsetzen und Freigeben des Sichtgeräts im Lukendeckel gewährleistet ist.

Diese Vorrichtung ermöglicht über die Spannelemente ein schnelles Freigeben und Festsetzen des Winkelspiegels, da hierzu nur eine Betätigung des Handhebels erforderlich ist. Die beidseitig über die Spannhebel ausgeführte Haltekraft auf die Abdeckhaube und somit auch auf die haubenseitigen Spannelemente ergibt eine sichere Halterung des Winkelspiegels im Lukendeckel. Zur Vermeidung eines störenden Handhebels ist diese hochklappbar ausgeführt und zur Verhinderung von Verletzungen an seiner Vorderseite mit einem elastischen Aufprallschutz versehen.

In der Schutzposition umgibt die Abdeckhaube den Winkelspiegel von drei Seiten, so daß die Sichtfläche frei bleibt und bei auf der Wanne abgelegtem Lukendeckel ein Schutz gegen Fremdeinflüsse gewährleistet ist.

Ein Ausführungsbeispiel der Erfindung ist in der Zeichnung dargestellt und wird im folgenden näher beschrieben.

Es zeigt.
- Fig. 1: eine schematische Darstellung eines in einem Lukendeckel angeordneten Sichtgeräts bei geschlossenem Deckel,
- Fig. 2: eine schematische Darstellung eines in einem Lukendeckel angeordneten Sichtgeräts bei geöffnetem Deckel,
- Fig. 3: eine Seitenansicht des im Lukendeckel gehaltenen Sichtgeräts mit abgeklappter Abdeckhaube,
- Fig. 4: eine Seitenansicht des im Lukendeckel eingesetzten Sichtgeräts mit übergeklappter Abdeckhaube, und
- Fig. 5: eine Ansicht auf die Vorrichtung in Pfeilrichtung V gesehen.

Im Aufbau 1 eines gepanzerten Fahrzeugs sind zum Freigeben und Verschließen von Öffnungen 2 Lukendeckel 3 vorgesehen. In diesen Lukendeckeln 3 sind Sichtgeräte 4 zum Fahren unter Panzerschutz gehalten und herausnehmbar angeordnet. Das Sichtgerät 4 wird bei geschlossenem Lukendeckel 3 in eine entsprechende Öffnung 5 geschoben und stützt sich mit einem Bund 6 an der Unterseite des Deckels 3 oder an einem Einsatz 7 ab.

Mit dem Lukendeckel 3 sind zu beiden Seiten des Sichtgeräts 4 angeordnete Konsolen 8 verbunden, an denen eine Abdeckhaube 9 um eine horizontale Achse 10 schwenkbar angelenkt ist. Diese Abdeckhaube 9 ist in eine Freigabeposition F (Fig. 3) sowie in eine Schutzposition S (Fig. 4) für das Sichtgerät 4 verstellbar. Sie weist ein an einer Rückwand 11 der Haube 9 geschütztes Spannelement 12 auf (Fig. 4). Diese besteht aus einer Winkelfeder 13, die in der Schutzposition S mit einem sich in einer horizontalen Ebene erstreckenden Schenkel 14, einen seitlichen Vorsprung 15 des Sichtgerätes 4 haltend untergreift. Der weitere Schenkel 16 ist mit der Rückwand 11 der Haube 9 über ein Befestigungsmittel 17 verbunden. Angelenkt ist die Feder 13 zu beiden Seiten des Sichtgerätes 4 jeweils auf einen Bolzen 18, der die Schwenkachse 10 der Abdeckhaube 9 bildet.

An der lukenfeste Konsole 8 ist zu beiden Seiten des Sichtgerätes 4 ein Spannhebel 19 um eine Achse 19a angelenkt, wobei die Spannhebel 19 über ein Querrohr 20 gleichwirkend miteinander verbunden sind. Zur Betätigung dieser Spannhebel 19 ist ein Handhebel 21 am Querrohr 20 gelagert.

Der Spannhebel 10 umfasst einen vorragenden Stellhebel 22 mit zwei hintereinander liegenden Rastungen 25, 26. Bei vorgeklappter Haube 9 (Fig. 4) wird der Spannhebel 19 in Pfeilrichtung 23 bewegt und untergreift einen seitlichen Nocken 24 an der Abdeckhaube 9. In einer ersten Halteposition H liegt der Nocken 24 in der vorderen Rastung 25, die der hinteren Rastung 26 vorgeordnet ist. Diese nimmt bei einem weiteren Verschwenken des Stellhebels 22 (Pfeilrichtung 23) in eine Arretierposition A den Nocken 24 rastend auf die Abdeckhaube 9 hat die endgültige Schutzposition S eingenommen.

Der Handhebel 21 ist an einem Ende des Querrohrs 20 über eine Lagervorrichtung 27 einklappbar um eine Achse 28 gehalten, so daß er in eine Lager unterhalb des Querrohres 20 und parallel zu diesem (Fig. 5) verschwenkbar ist. Zum Festsetzen des Handhebels 21 am Querrrohr 20 wird eine Klemmfeder 29 verwendet, die das freie Ende des eingeklappten Hebels 21 haltend aufnimmt. Vorderseitig dem Fahrer zugerichtet ist am Handhebel 21 eine elastische Polsterung, ein sogenannter Stirnschutz 30, vorgesehen.

Bei Verwendung des Sichtgerätes 4 wird diese in die Öffnung 2 des Lukendeckels 3 bis zum Bund 6 mit einer Hand eingeschoben. Mit der anderen freien Hand wird die Abdeckhaube 9 über das Sichtgerät 4 geklappt, wobei die Feder 13 mit dem Schenkel 14 das Sichtgerät federn gegen den Lukendeckel 3 drückt. Über die Spannhebel 19 wird die Abdeckhaube 9 durch Haltung in der vorderen Rastung 25 in einer ersten Stellung H aufgefangen, so daß jetzt durch eine Einhandbedienung die Haube 9 in die endgültige Arretierstellung A (Rastung 26) und somit auch das Gerät 4 in eine feste Position zum Lukendeckel 3 gebracht werden kann. Zum Herausnehmen des Sichtgeräts 4 wird der Spannhebel 19 entgegen der Pfeilrichtung 23 verschwenkt, so daß die Rastungen 25 und 26 nacheinander den Nocken 24 der Haube 9 freigeben. Die Abdeckhaube 9 kann jetzt in eine Stellung gemäß Fig. 3 verschwenkt werden und das Sichtgerät 4 ist frei aus dem Lukendeckel 3 herausziehbar.

## Patentansprüche

1. Vorrichtung zum lösbaren Einsetzen von einem Sichtgerät in einen Lukendeckel (3) eines gepanzerten Fahrzeugs mittels einer das Sichtgerät haltenden und freigebenden Spanneinrichtung, die beidseitig des Geräts angeordnete Spannhebel (19) umfasst, die von einer Handhabe betätigt werden, dadurch gekennzeichnet, daß das im Lukendeckel (3) angeordnete Sichtgerät (4) von einer vorklappbaren Abdeckhaube (9) geschützt ist und in dieser geschützten Position (S) von einem haubenseitigen Spannelement (12) haltend untergriffen wird, wobei die Abdeckhaube (9) über die mit seitlichen Nocken (24) in der Haube (9) zusammenarbeitenden Spannhebel (19) in einer Halteposition (H) und in eine nachgeordnete Arretierposition (A) zum Lukendeckel (3) verstellbar ist.

2. Vorrichtung nach Anspruch 1, dadurch gekennzeichnet, daß das Spannelement (12) zu beiden Seiten des Sichtgerätes (4) eine Winkelfeder (13) umfasst, die sich mit einem Schenkel (16) an einer Rückwand (11) der Abdeckhaube (9) abstützt und mit einem weiteren Schenkel (14) in eine etwa horizontale Ebene erstreckt und einen seitlichen Vorsprung (15) des Sichtgerätes (4) haltend untergreift.

3. Vorrichtung nach Anspruch 2, dadurch gekennzeichnet, daß die Winkelfedern (13) auf Bolzen (18) gelagert sind, die die Abdeckhaube (9) um eine horizontale Achse (10) schwenkbar zum Lukendeckel (3) halten.

4. Vorrichtung nach Anspruch 1, dadurch gekennzeichnet, daß die Spannhebel (19) zu beiden Seiten des Sichtgerätes (4) an einer lukenfesten Konsole (8) angelenkt sind und jeweils einen Stellhebel (22) umfassen, die hintereinanderliegende Rastungen (25 und 26) für die haubenfesten Nocken (24) aufweisen, wobei der vornliegenden Rastung (25) die Halteposition (H) und der hintenliegenden Rastung (26) die Arretierposition (A) zugeordnet ist.

5. Vorrichtung nach Anspruch 4, dadurch gekennzeichnet, daß die beiden Stellhebel (22) über ein Querrohr (20) gleichwirkend miteinander verbunden sind und an diesem ein Handhebel (21) angelenkt ist.

6. Vorrichtung nach Anspruch 5, dadurch gekennzeichnet, daß der Handhebel (21) in einer Lagerung (27) am Querrohr (20) mit einer in einer horizontalen Ebene verlaufenden Schwenkachse (28) gehalten ist und in eine eingeklappten Ruheposition (R) eine Lage unterhalb des Querrohrs (20) und parallel zu diesem einnimmt.

7. Vorrichtung nach den Ansprüchen 5 oder 6, dadurch gekennzeichnet, daß das Querrohr (20) eine Klemmfeder (29) trägt, die den Handhebel (21) in seiner eingeklappten Ruheposition (R) festhält.

8. Vorrichtung nach einem oder mehreren der vorhergehenden Ansprüche, dadurch gekennzeichnet, daß die einem Fahrer zugerichtete Fläche des Handhebels (21) einen elastischen Stirnschutz (30) aufweist.

## Claims

1. A device for releasably inserting a visual unit into a hatch cover (3) of an armoured vehicle by means of a clamping arrangement which holds and releases the visual unit and which includes clamping levers (19) which are disposed an both sides of the unit and are actuated by a handle characterised in that the visual unit (4) disposed in the hatch cover (3) is protected by a covering hood (9) swingable in front and, when in this protected position (S), is engaged from below in a supporting manner by a clamping element (12) on the hood side, wherein the covering hood (9) is adjustable into a holding position (H) and into a subsequent locking position (A) relative to the hatch cover (3) by way of the clamping levers (19) cooperating with lateral dogs (24) in the hood (9).

2. A device as claimed in claim 1, characterised in that the clamping element (12) includes an angular spring (13) on both sides of the visual unit (4), one limb (15) of which angular spring is supported on a rear wall (11) of the covering hood (9) and a further limb (14) of which angular spring extends in an approximately horizontal plane and engages below a lateral projection (15) of the visual unit (4) in a supporting manner.

3. A device as claimed in claim 2, characterised in that the angular springs (13) are mounted on pins (18) which hold the covering hood (9) so as to be pivotable about a horizontal axis (10) relative to the hatch cover (3).

4. A device as claimed in claim 1, characterised in that the clamping levers (19) on both sides of the visual unit (4) are articulated to a bracket (8) secured to the hatch and each include an adjusting lever (22) having latching locations (25 and 26) located one behind the other for the dogs (24) secured to the hood, wherein the front latching location (25) is associated with the holding position (H) and the rear latching location (26) is associated with the locking position (A).

5. A device as claimed in claim 4, characterised in that the two adjusting levers (22) are interconnected by way of a transverse tube (20) so as to act in the same way, and a hand lever (21) is articulated to the said transverse tube.

6. A device as claimed in claim 5, characterised in that the hand lever (21) is held in a mounting (27) on the transverse tube (20) with a pivot axis (28) extending in a horizontal plane and, when in a swung-in normal position (R), assumes a position below and parallel to the transverse tube (20).

7. A device as claimed in claim 5 or 6, characterised in that the transverse tube (20) carries a clamping spring (29) which retains the hand lever (21) in its swung-in normal position (R).

8. A device as claimed in one or more of the preceding claims, characterised in that the surface of the hand lever (21) facing a driver has a resilient forehead protector (30).

## Revendications

1. Dispositif pour installer de manière amovible un périscope dans un panneau de tourelle (3) d'un véhicule blindé au moyen d'un dispositif de serrage fixant et libérant le périscope, qui comporte des leviers de serrage (19) disposés des deux côtés de l'appareil lesquels sont actionnés par une poignée, caractérisé en ce que le périscope (4) placé dans le panneau de tourelle (3) est protégé par un capot (9) rabattable et en ce que dans cette position (S) protégée, un élément de serrage (12) côté capot passe sous le périscope pour le maintenir, le capot (9) pouvant être déplacé par rapport au panneau de tourelle (3), dans une position de maintien (H) et dans une position d'arrêt (A) subordonnée, par les leviers de serrage (19) coopérant avec des cames (24) latérales dans le capot (9).

2. Dispositif selon la revendication 1, caractérisé en ce que l'élément de serrage (12) comprend, des deux côtés du périscope (4), un ressort coudé (13) qui, par une branche (16). prend appui contre une paroi arrière (11) du capot (9) et, par une autre branche (14), s'étend dans un plan à peu près horizontal et passe sous une partie saillante (15) latérale du périscope (4) pour le maintenir.

3. Dispositif selon la revendication 2, caractérisé en ce que les ressorts coudés (13) sont montés sur des axes (18) qui maintiennent le capot (9) pivotant autour d'un axe horizontal (10), par rapport au panneau de tourelle (3).

4. Dispositif selon la revendication 1, caractérisé en ce que les leviers de serrage (19) s'articulent des deux côtés du périscope (4), sur une console (8) solidaire de la tourelle et comprennent chacun un levier de réglage (22) qui comporte des crans (25 et 26) disposés l'un derrière l'autre pour les cames (24) solidaires du capot, le cran (25) situé à l'avant correspondant à la position de maintien (H) et le cran (26) situé à l'arrière à la position d'arrêt (A).

5. Dispositif selon la revendication 4, caractérisé en ce que les deux leviers de réglage (22) sont assemblés entre eux pour une même fonction, par un tube transversal (20) et en ce qu'un levier manuel (21) s'articule sur celui-ci

6. Dispositif selon la revendication 5, caractérisé en ce que le levier manuel (21) est maintenu dans un support (27) sur le tube transversal (20) avec un axe de pivotement (28) s'étendant dans un plan horizontal et en ce que dans une position de repos (R) repliée vers l'intérieur, il prend une position située sous le tube transversal (20) et parallèle à celui-ci.

7. Dispositif selon les revendications 5 ou 6, caractérisé en ce que le tube transversal (20) porte un ressort de serrage (29) qui fixe le levier manuel (21) dans sa position de repos (R) repliée vers l'intérieur.

8. Dispositif selon l'une ou plusieurs des revendications précédentes, caractérisé en ce que la surface du levier manuel (21) dirigée vers un conducteur comporte une protection frontale (30) élastique.
